# EUROPÄISCHE PATENTSCHRIFT

(11) **EP 0 641 511 B1**
(45) Veröffentlichungstag und Bekanntmachung des Hinweises auf die Patenterteilung: **19.08.1998**
(21) Anmeldenummer: 93910301.6
(22) Anmeldetag: 20.05.1993
(51) Int. Cl.: H05B 41/36, H05B 41/00

(54) **BELEUCHTUNGSANORDNUNG MIT VERÄNDERBARER LICHTSTÄRKE UND FARBE**
LIGHTING ARRANGEMENT WITH VARIABLE LUMINOUS INTENSITY AND COLOUR
INSTALLATION D'ECLAIRAGE AVEC LUMINOSITE ET INTENSITE DE TON MODULABLES

(30) Priorität: 20.05.1992 HU 9201682
(43) Veröffentlichungstag der Anmeldung: 08.03.1995
(73) Patentinhaber: MEGALUX FENYTECHNIKAI KFT., H-1044 Budapest (HU)
(72) Erfinder: LAD NYI, József, H-1021 Budapest (HU)
(74) Vertreter: Viering, Jentschura & Partner
(86) Internationale Anmeldenummer: HU9300029
(87) Internationale Veröffentlichungsnummer: WO9323977

(56) Entgegenhaltungen:
- DE-A- 3 713 041
- GB-A- 2 045 018
- HU-B- 201 439
- US-A- 4 523 128
- US-A- 4 523 129

## Beschreibung

Die Erfindung betrifft eine Beleuchtungsanordnung mit veränderbarer Lichtstärke und Farbe, die eine mit Gasentladungsröhren ausgebildete Beleuchtungseinheit und eine daran angeschlossene Steuer- und Spannungsversorgungseinheit enthält.

Unter Beleuchtungsanordnungen mit veränderbarer Lichtstärke und Farbe werden bei der vorliegenden Anmeldung solche Lösungen verstanden, bei welchen zum Ändern der Farbe elektronische Mittel und nicht Farbfiltervorschaltgeräte verwendet werden, und bei welchen die Regelung der Lichtstärke elektronisch erfolgt.

Derartige Beleuchtungseinheiten werden als Bildpunktelemente bei Leuchtinformationstafeln und Anzeigeflächen verwendet.

Bei einem bekannten Leuchtanzeigetafelsystem werden die einzelnen Bildelemente durch solche Lichtquellen gebildet, von denen jede jeweils drei verschiedenfarbige, rote, blaue und grüne Gasentladungsröhren enthält und die Röhren durch Ändern der Zündzeit und -dauer so gesteuert werden, daß sich im Ergebnis die resultierende Farbe und Lichtstärke der Lichtquelle in breiten Grenzen ändern.

Zwischen der Steuereinheit und der Lichtquelle ist eine große Anzahl von Leitungen zu verlegen, außerdem ist eine durch das darzustellende Bild bestimmte komplizierte Steuerelektronik erforderlich.

Bezüglich der erwähnten bekannten Lösungen sind Beispiele in der Patentschrift HU PS 201 439 mit dem Titel "Mit Gasentladungsröhren ausgebildete Lichtquelle", in der darauf aufbauenden HU PS 202 701 mit dem Titel "Leuchtröhreneinheit mit steuerbarer Lichtstärke" und in der HU PS 202 700 mit dem Titel "Verfahren und Leuchtröhrensteuerung zum Regeln der Lichtstärke von Leuchtröhren mit geheizter Katode" aufzufinden.

Die hier beschriebenen Lösungen haben sich auf dem Gebiet der Leuchtanzeigetafeln ausgezeichnet bewährt, jedoch wegen ihrer komplizierten Steuerung und ihres in eine Richtung d.h. in einem kleinen Raumwinkel ausgestrahlten Lichtes sind sie für normale Raumbeleuchtungszwecke nicht geeignet.

Für normale Beleuchtungszwecke ist eine Vielzahl an Leuchtern, Lampen und Beleuchtungskörpern bekannte, und auch das für die individuelle Regelung ihrer Lichtstärke verwendete System ist bekannt.

Die US-A-4 523 128 offenbart eine Steuer- und Spannungsversorgungseinheit für Gasentlodungslampen, von der die Lichtstärke der Gasentladungslampen ferngesteuert ist.

Sollte in einem Raum außer der Änderung der Lichtstärke auch die Änderung der Lichtfarbe erforderlich sein, so wird diese Änderung in anspruchsvollen Fällen (zum Beispiel in Theatern, Vortragesälen) durch Anwendung von mehreren Reflektoren und in den Lichtweg angeordneter Farbfilter realisiert, bzw. dem gewünschten Effekt entsprechend werden Lampen in dem Raum angeordnet und diese werden den Anforderungen gemäß eingeschaltet. Die auf diese Weise verwirklichte Farbänderung beansprucht komplizierte und kostenaufwendige Mittel, eine spezielle Raumausbildung und verändert die Stimmung des Raumes.

Die Änderung der Beleuchtungsfarbe ist von technischer Seite her durch die Anzahl und Größe der anbringbaren Beleuchtungseinheiten, die Anzahl der zu deren Anschluß erforderlichen Leitungen, die Größe, Ausbildung und Kompliziertheit der Bedienung des zum Ändern erforderlichen Schaltsystems und die große Anzahl der erforderlichen Leitungen beschränkt.

In Anbetracht dieser Beschränkungen werden zur kontinuierlichen Änderung der Farbe und der Lichtstärke geeignete Anordnungen nur an speziellen Orten zum Beispiel in Theatern, Vortragesälen, Bars, usw. verwendet, für normale Wohnungs- und Bürobeleuchtungszwecke besteht zur Zeit noch keine einfache und kostengünstige Möglichkeit.

Die Aufgabe der Erfindung besteht in der Schaffung einer Beleuchtungsanordnung, die diesen Anspruch zu erfüllen fähig ist und bei mit dem Preis und den Installationskosten der herkömmlichen Beleuchtungssysteme vergleichbarem Preis und Installationskosten zum Ändern der Lichtstärke und Farbe des ausgestrahlten Lichtes geeignet ist.

Die Erfindung beruht auf der Erkenntnis, daß sich die Beschränkungen des bei den Leuchtanzeigetafeln verwendeten Systems in erster Linie durch das Anbringen der großen Anzahl von erforderlichen Leitungen zwischen der Lichtquelle und der zugeordneten Steuereinheit und durch das Anordnen der Steuereinheit ergeben, und wenn die Lichtquellen für die Ausstrahlung von Licht in einem entsprechend weiten Raumwinkel geeignet ausgebildet werden oder von diesen mehrere verwendet werden, so kann in der als Leuchter oder Lampe wirkenden Anordnung oder in deren Nähe ein entsprechender Platz für die Steuerung gefunden werden, wenn die Bedienung nicht über Leitungen verwendende Verbindungen, sondern mit Hilfe einer Infrarotsteuereinheit durchgeführt wird. Unter dem Begriff Infrarotsteuereinheit sind auch sonstige, elektromagnetische Strahlung nutzende Einheiten zu verstehen.

Die Erfindung betrifft somit eine Beleuchtungsanordnung für allgemeine Beleuchtungszwecke mit veränderbarer Lichstärke und Farbe, die eine mit Gasentladungsröhren ausgebildete Beleuchtungseinheit und eine daran angeschlossene Steuer- und Spannungsversorgungseinheit enthält, wobei die Beleuchtungseinheit mindestens eine mit veränderbarer Lichtstärke und Farbe Licht ausstrahlende Lichtquelle enthält, in welcher mindestens drei verschiedenfarbige Gasentladungsröhren gleichen Aufbaus angeordnet sind, wobei die Steuer- und Spannungsversorgungseinheit einen Empfänger, einen Dekoder sowie eine Versorgungseinheit enthält, und die Anordnung mit einer mit dem Empfänger eine leitungslose Verbindung aufbauenden Fernsteuereinheit versehen ist, die eine die Regelung der Lichtstärke und der Farbe ermöglichende Tastatur aufweist.

Bei einer bevorzugten Ausführungsforn ist die Beleuchtungseinheit als Deckenleuchter, Wandleuchter oder Stehlampe ausgebildet.

Bei einer bevorzugten Ausführungsform ist der Empfänger ein Infrarotempfänger.

Die Versorgungseinheit ist bevorzugt eine im Schaltbetrieb arbeitende Versorgungseinheit.

Die Steuer- und Spannungsversorgungseinheit ist vorzugsweise in der Beleuchtungseinheit oder in der Nähe dieser angeordnet.

Zum Zwecke der Vereinfachung der Bedienung ist die Eingangsspannungsleitung der Steuer- und Spannungsversorgungseinheit mit einem herkömmlichen Schalter verbunden.

Bei einer bevorzugten Ausfüllrungsforn der Anordnung ist eine digitale Steuer- und Spannungsversorgungseinheit vorgesehen, die EPROM- und RAM-Speicher enthält und die Fernsteuereinheit ist mit einem Speicher versehen.

Bei einer weiteren Ausführungsvariante sind in der Anordnung in einem Raum angeordnete mehrere Beleuchtungseinheiten, diesen unmittelbar zugeordnete mehrere Steuer- und Spannungsversorgungseinheiten und eine gemeinsame Fernsteuereinheit vorgesehen.

Der Aufbau der erfindungsgemäßen Anordnung ist einfach, deren Installation entspricht der der herkömmlichen Beleuchtungseinheiten, und die Anordnung ermöglicht in einem beleuchteten Raum die Änderung der Farbe und der Intensität des Lichtes mittels einfacher Bedienung. Die erfindungsgemäße Lösung eröffnet neue Perspektiven auf dem Gebiet der Wohnungs- und Raumbeleuchtung sowie der Arbeitsplatzbeleuchtung.

Nachstehend wird die erfindungsgemäße Lösung anhand von Ausführungsbeispielen unter Bezugnahme auf die beigelegte Zeichnung näher erläutert. In der Zeichnung zeigen
- Fig. 1: ein Blockschaltbild einer ersten Ausführungsform der erfindungsgemäßen Beleuchtungsanordnung und
- Fig. 2: ein Blockschaltbild einer zweiten Ausführungsform der erfindungsgemäßen Beleuchtungsanordnung.

Die in Fig. 1 schematisch dargestellten Beleuchtungsanordnung enthält drei sich funktionell unterscheidende Hauptteile und zwar eine Licht mit veränderbarer Lichtstärke und Farbe ausstrahlende Beleuchtungseinheit 10, eine Fernsteuereinheit 20 sowie eine die Stromversorgung und Steuerung der Beleuchtungseinheit 10 sichernde Steuer- und Spannungsversorgungseinheit 30.

Die Beleuchtungseinheit 10 enthält eine Lichtquelle 12 mit veränderbarer Lichtstärke und Farbe oder mehrere derartige Lichtquellen 12a... 12n, von denen jede zum Beispiel gemäß der erwähnten HU PS 201 439 mit dem Titel "Mit Gasentladungsröhren ausgebildete Lichtquelle", der darauf aufbauenden HU PS 202 701 mit dem Titel "Leuchtröhreneinheit mit steuerbarer Lichtstärke", bzw. der HU PS 202 700 mit den Titel "Verfahren und Leuchtröhrensteuerung zum Regeln der Lichtstärke von Leuchtröhren mit geheizter Katode" ausgebildet ist, d.h., daß jede der Lichtquellen drei verschiedenfarbige Gasentladungsröhren 11R, 11G und 11B gleichen Aufbaus, vorzugsweise kompakte Leuchtröhren enthält. Die in der Beleuchtungseinheit 10 befindlichen und so ausgebildeten Lichtquellen 12 werden bei der erfindungsgemäßen Lösung nicht als Lichtpunkteinheiten einer Leuchtanzeigetafel, sondern als selbstständige Leuchtelemente der für allgemeine Beleuchtungszwecke verwendeten Beleuchtungseinheit 10 verwendet. Die Beleuchtungseinheit 10 kann vorzugsweise die Funktion eines an die Decke montierten Leuchters oder einer für irgendwelche sonstige Beleuchtungszwecke verwendeten Lampe (Stehlampe, Wandleuchter, Schreibtischlampe, usw.) erfällen, und die ihr zugehörigen Lichtquellen 12a ... 12n bilden eine gemeinsame beleuchtungstechnische Einheit, ihre Ausbildung wird in erster Linie von den Anforderungen und ästhetischen Gesichtspunkten bestimmt, welche in Hinsicht auf den Grundgedanken der Erfindung als zweitrangig betrachtet werden können.

Die Steuer- und Spannungsversorgungseinheit 30 ist vorzugsweise in der Nähe der Beleuchtseinheit 10 angeordnet, da sie mit dieser über mehrere Leitungen verbunden ist; die über die einzelnen Leitungen geleiteten Signale sorgen für die entsprechende Steuerung und Spannungsversorgung der Lichtquellen 12. Im Falle der Ausführung als Dekkenleuchter kann die Steuer- und Spannungsversorgungseinheit 30 in irgendeinem verdeckten zentralen Teil des Leuchters angeordnet werden. Das Ein- und Ausschalten der Beleuchtungseinheit 10 kann mittels eines mit der Steuer- und Spannungsversorgungseinheit 30 verbundenen Schalters 31 bzw. mittels der Fernsteuereinheit 20 durchgeführt werden. Der Schalter 31 hat einen üblichen Aufbau, und von ihm wird nur der geschaltete Zweig des Netzes (bzw. die Nulleitung) an die Steuer- und Spannungsversorgungseinheit 30 angeschlossen, d.h., daß die Installation der Anordnung mit normalen Elektrikerkenntnissen auf übliche Weise erfolgen kann.

Die Steuer- und Spannungsversorgungseinheit 30 ist so aufgebaut, daß im unter Spannung gesetzten Zustand die Beleuchtungseinheit 10 ein Licht mit voreingestellter (zum Beispiel im Speicher gespeicherter) Stärke und Farbe erzeugt.

Die Fernsteuereinheit 20 hat einen ähnlichen Aufbau wie die Infrarotfernsteuerungen der elektronischen Unterhaltungsvorrichtungen (Fernseher, Videorekorder, CD-Player, usw.) und enthält einen Infrarotfernsender 21, einen daran angeschlossenen Leistungsverstärker 22, einen damit verbundenen Kodegenerator 23, eine Tastatur 24 und eine Stromquelle 25.

Mit Hilfe der Tastatur 24 kann einerseits die Beleuchtungseinheit 10 ein- und ausgeschaltet und andererseits die Lichtstärke und Farbe geändert werden. Bei der Änderung der Lichtstärke bleiben die zu der eingestellten Farbe gehörenden Intensitäten relativ-zueinander unverändert, wohingegen die Einstellung der Farben eine Änderung des Verhältnisses der drei Intensitäten des in drei unterschiedlichen Farben emittierten Lichter relativ zueinander hervorruft.

Die Steuer- und Spannungsversorgunseinheit 30 enthält vorzugsweise eine Netzentstörungseinheit 32, an deren Eingang die von dem Schalter 31 ankommende Netz leitung geschaltet wird, eine damit verbundene, Heiz- und Hilfsspannung erzeugende Einheit 33, eine Anodenspannung erzeugende und im Schaltbetrieb arbeitende Versorgungseinheit 34, einen Infrarotempfänger 35, einen daran angeschlossenen Vorverstärker 36 und Dekoder 37 und eine Ausgangsperipherieeinheit 38, die einerseits mit der Versorgungseinheit 34 und dem Dekoder 37 und andererseits mit den in der Beleuchtungseinheit 10 befindlichen Lichtquellen 12a ... 12n verbunden ist.

Die in Fig. 2 dargestellte Beleuchtungsanordnung verwendet die digitale Technik und ist eine weiterentwickelte Variante. Der Unterschied zu der in Fig. 1 dargestellten Beleuchtungsanordnung besteht darin, daß in der Steuer- und Spannungsversorgungseinheit 30 der Dekoder 37 über eine digitale Datenleitung an einer mit einem Mikroprozessor versehenen Steuereinheit 40 angeschlossen ist, die eine Eingangsinterfaceschaltung 41, einen Mikroprozessor 42, einen Adressendekoder 43, einen EPROM-Speicher 44, einen RAM-Speicher 45 und eine Zeitschaltung 46 enthält, wobei die in der Steuereinheit 40 enthaltenen Einheiten 41, 42, 43, 44, 45 und 46 miteinander über einen Adressen- und Steuerbus 47 und einen Datenbus 48 verbunden sind, und die Busse 47, 48 gleichzeitig mit einer digitalen Ausgangsperipherieeinheit 38 in Verbindung sind. Dabei enthält die Fernsteuereinheit 20 auch einen Speicher 26.

Die Funktion der erfindungsgemäßen Beleuchtungsanordnung nutzt die gesteuerte Betätigung der Lichtquellen 12. Diese Steuerungsweise ist in den erwähnten Patentschriften für den Fall der Leuchtanzeigetafel ausführlich beschrieben. Jeder der Lichtpunkte nach diesen Patentschriften erhält jedoch die gleiche Steuerung, die auch für die Lichtquellen 12 erforderlich ist.

Im Falle der analogen Steuerung kann die Stärke und die Farbe des Lichtes der mit den Lichtquellen 12 aufgebauten Beleuchtungseinheit 10 mit Hilfe der Tastatur 24 der Fernsteuereinheit 20 innerhalb der maximalen Lichtstärke und aller möglichen gemischten Farbtöne der drei Grundfarben frei gewählt werden, und damit kann die Innenbeleuchtung von Wohn- und Büroräumen, Klubs, Restaurants und sonstigen Räumen den jeweiligen Anforderungen und der jeweiligen Stimmung entsprechend eingestellt werden. Dank der Möglichkeit der Fernsteuerung sind der Aufbau von komplizierten Leitungssystemen, die elektrische Installation und spezielle Mittel nicht mehr erforderlich, durch die Anwendung der Fern. steuereinheit 20 werden diese überflüssig.

Die digitale Lösung bietet weitere Vorteile. Da die Einstellung der Farben und Lichtstärken eine bestimmte Routine erfordert, können die günstigsten Einstellungsdaten in dem Speicher 26 eingespeichert und diese durch Aktivierung einer der entsprechenden Speicheradresse zugeordneten Drucktaste jederzeit hervorgerufen werden. Weiterhin besteht die Möglichkeit zum Speichern und Hervorrufen von einer vorgegebenen zeitlichen Reihenfolge entsprechenden Beleuchtungsprogrammen, diese Programme sind vorzugsweise in dem EPROM-Speicher 44 gespeichert. Die Auswahl des entsprechenden Programms kann durch bestimmte Tastenkombinationen der Tastatur 24 leicht realisiert werden.

Eine weitere Möglichkeit ergibt sich daraus, daß in einem Raum mehrere erfindungsgemäße Beleuchtungsanordnungen angeordnet werden können, denen eine gemeinsame Fernsteuereinheit 20 zugeordnet wird. Die durch das auf die Weise geschaffene Beleuchtungssystem erreichte Wirkung kann höchstens mit der Theaterbeleuchtung verglichen werden, wobei jedoch das bei der Theaterbeleuchtung übliche System mit farbigen Reflektoren und komplizierten Steuerungen nicht erforderlich ist.

### Liste der Bezugszeichen

- 10: Beleuchtungseinheit
- 11R: Gasentladungsröhre
- 11B: Gasentladungsröhre
- 11G: Gasentladungsröhre
- 12: Lichtquelle
- 12a ... 12n: Lichtquelle
- 20: Fernsteuereinheit
- 21: Infrarotfernsender
- 22: Leistungsverstärker
- 23: Kodegenerator
- 24: Tastatur
- 25: Stromquelle
- 26: Speicher
- 30: Steuer- und Spannungsversorgungseinheit
- 31: Schalter
- 32: Netzentstörungseinheit
- 33: Heiz- und Hilfsspannung erzeugende Einheit
- 34: Versorgungseinheit
- 35: Infrarotempfänger
- 36: Vorverstärker
- 37: Dekoder
- 38: Ausgangsperipherieeinheit
- 40: Steuereinheit
- 41: Eingangsinterfaceschaltung
- 42: Mikroprozessor
- 43: Adressendekoder
- 44: EPROM-Speicher
- 45: RAM-Speicher
- 46: Zeitschaltung
- 47: Adressen- und Steuerbus
- 48: Datenbus

## Patentansprüche

1. Beleuchtungsanordnung für allgemeine Beleuchtungszwecke mit veränderbarer Lichtstärke und Farbe, die eine mit Gasentladungsröhren ausgebildete Beleuchtungseinheit und eine daran angeschlossene Steuer- und Spannungsversorgungseinheit enthält, wobei die Beleuchtungseinheit (10) mindestens eine mit veränderbarer Lichtstärke und Farbe Licht ausstrahlende Lichtquelle (12) enthält, in welcher mindestens drei verschiedenfarbige Gasentladungsröhren (11R, 11B, 11G) gleichen Aufbaus angeordnet sind, **dadurch gekennzeichnet**, daß die Steuer- und Spannungsversorgungseinheit (30) einen Empfänger, einen Dekoder sowie eine Versorgungseinheit enthält, und daß die Anordnung mit einer mit dem Empfänger eine leitungslose Verbindung aufbauenden Fernsteuereinheit (20) versehen ist, die eine die Regelung der Lichtstärke und der Farbe ermöglichende Tastatur (24) aufweist.

2. Anordnung nach Anspruch 1, dadurch gekennzeichnet, daß die Beleuchtungseinheit (10) als Deckenleuchter, Wandleuchter oder Stehlampe ausgebildet ist.

3. Anordnung nach Anspruch 1 oder 2, **dadurch gekennzeichnet**, daß die Versorgungseinheit eine im Schaltbetrieb arbeitende Versorgungseinheit (34) ist.

4. Anordnung nach einem der Ansprüche 1 bis 3, **dadurch gekennzeichnet**, daß die Steuer- und Spannungsversorgungseinheit (30) in der Beleuchtungseinheit (10) oder in deren Nähe angeordnet ist.

5. Anordnung nach einem der Ansprüche 1 bis 4, **dadurch gekennzeichnet**, daß die Eingangsspannungsleitung der Steuer- und Spannungsversorgungseinheit (30) mit einem Schalter (31) verbunden ist.

6. Anordnung nach einem der Ansprüche 1 bis 5, **dadurch gekennzeichnet**, daß in der Anordnung eine digitale Steuer- und Spannungsversorgungseinheit (30) vorgesehen ist, die EPROM- und RAM-Speicher (44,45) enthält, und daß die Fernsteuereinheit (20) einen Speicher (26) enthält.

7. Anordnung nach einem der Ansprüche 1 bis 6, **dadurch gekennzeichnet**, daß in der Anordnung in einem Raum angeordnete mehrere Beleuchtungseinheiten (10), diesen unmittelbar zugeordnete mehrere Steuer- und Spannungsversorgungseinheiten (30) und eine gemeinsame Fernsteuereinheit (20) vorgesehen sind.

8. Anordnung nach einem der Ansprüche 1 bis 7, **dadurch gekennzeichnet**, daß der Empfänger ein Infrarotempfänger (35) ist, und die Fernsteuereinheit (20) einen Infrarotfernsender (21) enthält.

## Claims

1. Lighting arrangement for general lighting purposes with variable light intensity and color, which comprises a lighting unit made of gas-discharge tubes and a control and power supply unit coupled to the lighting unit, the lighting unit (10) comprises at least one light source (12) emitting light with variable intensity and color, which comprises at least three gas discharge tubes (11R, 11B, 11G) of identical design and differing color, characterized in that the control and power supply unit (30) comprises a receiver, a decoder and a power supply unit, and the arrangement comprises a remote control unit (20) coupled by means of a wireless connection to the receiver and comprises keys (24) that enable the control of the light intensity and of the color.

2. The arrangement as claimed in claim 1, wherein the lighting unit (10) is designed as a ceiling, wall or standing lamp.

3. The arrangement as claimed in claim 1 or 2, wherein the power supply unit is designed as a power supply unit (34) operating is switching mode.

4. The arrangement as claimed in any of claims 1 to 3, wherein the control and power supply unit (30) is arranged in the lighting unit (10) or in the proximity thereof.

5. The arrangement as claimed in any of claims 1 to 4, wherein the electrical feeding line of the control and power supply unit (30) is connected to a switch (31).

6. The arrangement as claimed in any of claims 1 to 5, wherein the control and power supply unit (30) has a digital design and comprises EPROM and RAM memories (44, 45) and the remote control unit (20) comprises a memory (26).

7. The arrangement as claimed in any of claims 1 to 6, characterized in that the arrangement comprises in a common room a plurality of lighting units (10), respective control and power supply units (30) associated directly with and arranged in the close proximity of said lighting units (10), and a common remote control unit (20).

8. The arrangement as claimed in any of claims 1 to 7, characterized in that the receiver is an infrared receiver (35) and the remote control unit (20) comprises an infrared transmitter (21).

## Revendications

1. Installation d'éclairage à usage général à intensité lumineuse et couleur réglables comprenant une unité d'éclairage formée de tubes à gaz et une unité de commande et d'alimentation électrique raccordée à celle-ci, l'unité d'éclairage (10) contenant au moins une source de lumière (12) émettant de la lumière d'intensité lumineuse et de couleur réglables dans la quelle sont disposés au moins trois tubes à gaz (11R, 11B, 11G) de même construction et de couleurs différentes, caractérisée en ce que l'unité de commande et d'alimentation électrique (30) contient un récepteur, un décodeur ainsi qu'une unité d'alimentation et en ce que l'installation est pourvue d'une unité de commande à distance (20) réalisant une liaison sans fils avec le récepteur, qui présente un clavier (24) permettant le réglage de l'intensité lumineuse et de la couleur.

2. Installation selon la revendication 1, caractérisée en ce que l'unité d'éclairage (10) est une lampe de plafond, une applique murale ou une lampe sur pied.

3. Installation selon la revendication 1 ou 2, caractérisée en ce que l'unité d'alimentation est une unité d'alimentation (34) fonctionnant en mode à découpage.

4. Installation selon l'une quelconque des revendications 1 à 3, caractérisée en ce que l'unité de commande et d'alimentation électrique (30) est disposée dans l'unité d'éclairage (10) ou à proximité de celle-ci.

5. Installation selon l'une quelconque des revendications 1 à 4, caractérisée en ce que le câble d'alimentation électrique de l'unité de commande et d'alimentation (30) électrique est relié à un interrupteur (31).

6. Installation selon l'une quelconque des revendications 1 à 5, caractérisée en ce qu'une unité de commande et d'alimentation électrique numérique (30) est prévue dans l'installation, qui contient des mémoires vive et morte programmable (44, 45) et en ce que l'unité de commande à distance (20) contient une mémoire (26).

7. Installation selon l'une quelconque des revendications 1 à 6, caractérisée en ce que plusieurs unités d'éclairage (10), plusieurs unités de commande et d'alimentation électrique (30) associées immédiatement à celles-ci et une unité de commande à distance commune (20) sont prévues dans l'installation dans une pièce.

8. Installation selon l'une quelconque des revendications 1 à 7, caractérisée en ce que le récepteur est un récepteur d'infrarouges (35) et l'unité de commande à distance (20) contient un émetteur d'infrarouges (21).
